# EUROPÄISCHE PATENTSCHRIFT

(11) **EP 1 001 218 B1**
(45) Veröffentlichungstag und Bekanntmachung des Hinweises auf die Patenterteilung: **12.12.2001**
(21) Anmeldenummer: 99810954.0
(22) Anmeldetag: 20.10.1999
(51) Int. Cl.: F23H 3/02, F23H 7/08, F23G 5/00, F23H 1/02, F23L 1/02

(54) **Wassergekühlter Verbrennungsrost, sowie Verfahren zum Verbrennen von Kehricht auf demselben**
Water-cooled combustion grate, as well as process for incinerating wastes on it
Grille de combustion refroidie par eau et procédé de combustion de déchets correspondant

(30) Priorität: 10.11.1998 CH 224798
(43) Veröffentlichungstag der Anmeldung: 17.05.2000
(73) Patentinhaber: DOIKOS INVESTMENTS LTD, St. Helier, Jersey JE4 8TZ (GB)
(72) Erfinder: Stiefel, Jakob, 8483 Kollbrunn (CH)
(74) Vertreter: Felber, Josef

(56) Entgegenhaltungen:
- EP-A- 0 621 449
- WO-A-95/21353
- DE-A- 4 429 958
- DE-C- 19 650 742
- US-A- 1 908 992

## Beschreibung

Die Erfindung betrifft in erster Linie einen wassergekühlten Verbrennungsrost zur Kehricht- bzw. Müllverbrennung. In zweiter Linie betrifft die Erfindung ein Verfahren zum Verbrennen von Kehricht oder Müll auf einem derartigen Verbrennungsrost.

Verbrennungsroste für die Verbrennung von Kehricht sind in vielen verschiedenen Ausführungen bekannt. Von einem besonderen Typ Verbrennungsrost ist dabei der sogenannte Schubverbrennungsrost, welcher bewegliche Teile einschliesst, die geeignet sind, Hübe auszuführen, wodurch das Brenngut auf dem Rost gefördert und geschürt wird. Grundsätzlich sind dabei die Vorschub-von den Rückschubrosten zu unterscheiden. Auf denersteren wird das Brenngut in Vorwärtsrichtung zur Brenngut-Beschickung gefördert, auf denletzteren in Rückwärtsrichtung dazu, wobei es in Vorwärtsrichtung infolge der starken Neigung des Rückschubrostes allein aufgrund der Schwerkraft abwärts kollert.

Am besten kann man sich einen solchen konventionellen Vorschubrost vorstellen, wenn man sich ein gewöhnliches Ziegeldach vor Augen führt. Die einzelnen Ziegel stellen dann die einzelnen sogenannten Roststäbe des Vorschubrostes dar, während eine horizontal verlaufende Reihe von Ziegeln einer horizontal verlaufenden Reihe von Roststäben entspricht, welche zusammen je eine einzelne Roststufe bilden. Jede Roststufe überlappt somit die nächsttiefer angeordnete. Die typische Neigung eines Verbrennungs-Vorschubrostes beträgt dabei etwa 20 Winkelgrade, kann aber auch grösser oder kleiner sein. Bei einem solchen Vorschubrost ist nun jede zweite Roststufe ortsfest angeordnet und die dazwischenliegenden Roststufen sind mechanisch beweglich gelagert. Eine mechanische Antriebsvorrichtung sorgt dafür, dass jede solche zweite Roststufe einen Hub ausführen kann, welcher darin besteht, dass diese Roststufen in Fallrichtung ihrer Neigung kollektiv hin und her bewegt werden. Damit wird erreicht, dass der auf dem Vorschubrost liegende, brennende Kehricht bei einer hohen Verweilzeit von 45 bis 120 Minuten langsam transportiert und dabei auch umgelagert und auf dem Rost gleichmässig verteilt wird. Am oberen Rostanfang wird der Vorschubrost mit Kehricht beschickt. In diesem sogenannten Beschickungsbereich wird der ankommende Kehricht vorerst durch die auf ihn einwirkende Wärmestrahlung getrocknet. Danach folgt ein Bereich auf dem Vorschubrost, in welchem die Vergasung einsetzt, in der nämlich die festen Bestandteile des Kehrichts in den gasförmigen Zustand wechseln und Energie freisetzen. Es folgt dann eine Primärverbrennungszone und dann eine Ausbrandzone.

Im Vergleich zum Vorschubrost ist der Rückschubrost mit einem Ziegeldach mit umgekehrter Neigung zu vergleichen. Er bringt den Vorteil, dass die direkt auf dem Rost aufliegende Glutmasse von den kollektiv bewegten Roststufen zum Rostanfang zurückgeschoben wird, während die höheren Brennbettschichten in der allgemeinen Transportrichtung abwärts kollern. Vom Rostanfang bis zu seinem Ende erstreckt sich überlappend die Primärverbrennung. Dieses intensive, direkt am Rostanfang beginnende Kehrichtfeuer ist ein wesentliches Merkmal bei einem Rückschubrost. Es entsteht, indem bereits brennende Kehrichtbestandteile mit der aufwärts gerichteten Förderwirkung des Rostes mit noch nicht gezündeten Brenngutanteilen zusammengebracht und gemischt werden, wodurch eine Zone sehr hoher Temperatur mit grosser Verbrennungsintensität bereits am Rostanfang erzeugt wird. Die Schürbewegung besteht einerseits aus der natürlichen Abwärtsbewegung des Brenngutes infolge der Schwerkraft und der entgegengesetzt wirkenden Schubbewegung des Rostes. Mit einem Rückschubrost lässt sich eine gewisse Pufferwirkung gegenüber Heizwertschwankungen des Brenngutes erzeugen, indem ein Abreissen der Zündung oder ein Weglaufen des Feuers in Richtung Rostende zuverlässig verhindert wird. Solche Rückschubroste sorgen für eine gleichmässig hohe Brennschicht ohne Löcher, die den Rost unbedeckt lassen würden und damit zu seinem thermischen Verschleiss führen würden.

Die in Vorwärtsrichtung nach abwärts geneigten Vorschubroste einerseits und Rückschubroste andrerseits sind seit Jahrzehnten bekannt und haben als luftgekühlte Roste, die aus gusseisernen Roststäben aufgebaut sind, eine grosse Verbreitung in Kehrichtverbrennungsanlagen gefunden. In den letzten Jahren haben sich jedoch wassergekühlte Roste durchgesetzt, weil sie die Trennung der Kühlfunktion von der Primärluftzufuhr ermöglichen, was bei den luftgekühlten Rosten nicht der Fall ist, weil dort die Primärluft gleichzeitig die Kühlfunktion übernehmen muss. Ein solcher wassergekühlter Verbrennungsrost geht namentlich aus der EP 0'621'449 hervor. Die Roste können dank der Wasserkühlung auf einer viel tieferen Betriebstemperatur gehalten werden, was deren Verschleiss dramatisch reduziert. Weiter kann die Primärluftzufuhr, weil die Primärluft von der Kühlfunktion entlastet ist, örtlich und zeitlich ganz fein an den tatsächlichen Bedarf des Feuers angepasst werden, indem sie ganz gezielt durch eine Anzahl Zufuhröffnungen geblasen wird. Indem die wassergekühlten Roste aus breiten Rostplatten aufgebaut werden, die sich womöglich über die ganze Rostbahnbreite erstrecken und dabei eine ganze Reihe herkömmlicher gusseiserner Roststäbe ersetzen, gelingt es auch, den Rost konstruktiv stark zu vereinfachen und den Rostdurchfall praktisch zu eleminieren. Diese hohlen Rostplatten können also einzelne herkömmliche Roststäbe ersetzen, oder aber gleich zwei oder mehrere, ja vorteilhaft sogar eine ganze Reihe, sodass sich eine Rostplatte also über die ganze Breite einer Rostbahn erstreckt. Die tiefe Betriebstemperatur der Roste ermöglicht es schliesslich sogar, die einzelnen beweglichen Rostplatten, vorallem wenn diese sich über die ganze Breite der Rostbahn erstrecken, mit individuellen, direkt unter der Rostplatte angeordneten Antriebsmitteln zu bewegen. Aus der EP 0'874'195 ist ein wassergekühlter Schub-Verbrennungsrost bekanntgeworden, bei welchem die Rostplatten einzeln angetrieben sind, und wie er auch bei der vorliegenden Erfindung zum Einsatz kommen kann. Je nach Einbaurichtung und Neigung kann ein solcher Rost als Vorschub- oder Rückschubrost ausgelegt werden. Solche wassergekühlten Vorschub- oder Rückschubroste ermöglichen mittels ihrer zusätzlichen Reguliermöglichkeiten, ihren Betrieb viel feiner an das gerade zu fahrende Feuer anzupassen und auf die verschiedenen Einflussgrössen Rücksicht zu nehmen.

Eine möglichst zu jeder Zeit und an jedem Ort des Rostes definierte Verbrennungsfuftzufuhr ist die wichtigste Voraussetzung für den Betrieb einer Kehrichtfeuerung, die möglichst niedrige Emissionen aufweisen soll. Das Erreichen dieses Ziels wird in der Praxis mehr und mehr dadurch erschwert, dass die Qualität des Kehrichts im Laufe der auf mindestens 20 Jahre konzipierten Betriebsdauer einer Kehrichtverbrennungsanlage variiert. Nebst der grundsätzlichen physikalischen und chemischen Zusammensetzung des Kehrichts ist es vorallem der sehr stark variierende Heizwert des Kehrichts, welcher Probleme verursacht. Stieg der Heizwert noch vor wenigen Jahren infolge von Gewerbemüll und des Aussortierens von schwer brennbaren Stoffen wie zum Beispiel Grünabfällen und kompostierbaren Stoffen kontinuierlich auf ca. 12'000 kJ/kg, vorallem wegen der Kunststoff-Anteile, der ständig angestiegen ist, so brachte der Übergang zum gezielten Ausscheiden der Kunststoffe den Heizwert auf Werte um die 8'000 kJ/kg herunter. Die Kunststoffe werden nämlich zunehmend als Primärenergieersatz in speziellen Sortier- und Aufbereitungsanlagen vorgängig extrahiert. Ausserdem werden die Abfallerzeuger über zum Beispiel erhobene Abfallgebühren dazu angehalten, die Abfallmenge zu reduzieren. Sie tun dies, indem sie den Abfall sortieren und zu Hause schon ein Triage durchführen. Glas geht in die Glasabfuhr zur Rezyklierung, Holz ins Sperrgut, Papier und Karton wird ebenfalls einer Rezyklierung zugeführt, ebenfalls zum Beispiel PET-Flaschen. All diese Massnahmen führten zu einer drastischen Reduktion der Heizwerte. Es ist jedoch denkbar, dass durch weitere Massnahmen in der Zukunft die Heizwerte wieder ansteigen. Letztlich hängt es nicht zuletzt vom Verlauf der weiteren technischen Entwicklung ab, welche Abfallstoffe in zum Beispiel 10 Jahren anfallen werden, und in welcher Menge. Was schliesslich in die Kehrichtverbrennungsanlagen gelangt, ist auch abhängig vom Verhalten der Abfallerzeuger, welches wiederum beeinflusst wird von politischen Massnahmen, namentlich der Gebührenpolitik in der Abfallwirtschaft.

Es ist heute grundsätzlich sehr schwierig, eine Anlage zu planen, welche der sich im Laufe der Zeit ändernden Kehrichtqualität vollumfänglich Rechnung zu tragen vermag. Die Aufgabe der vorliegenden Erfindung ist es deshalb, einen wassergekühlten Verbrennungsrost für Kehricht und ein Verfahren zu dessen Betrieb anzugeben, welcher im Betrieb universeller an sich verändernde Kehrichtqualitäten anpassbar ist, und somit den Bau einer Verbrennungsanlage oder - maschine ermöglicht, die künftig mit allem und jedem zu Verbrennenden eine optimale Verbrennung durchzuführen erlaubt, wobei nur noch ein minimaler Schlackenanteil mit möglichst Inertstoff-Qualität übrigbleibt, und ein möglichst perfekter Ausbrand für höchste Kesseleffizienz bei gleichzeitig optimaler Rauchgas-Qualität erzielt werden kann.

Diese Aufgabe wird gelöst von einem wassergekühlten Verbrennungsrost zum Verbrennen von Kehricht, bestehend aus wassergekühlten, aufeinander aufliegenden Rostplatten, die sich über einen Teil der Rostbahnbreite oder über die ganze Rostbahnbreite erstrecken und je eine Roststufe bilden, wobei mindestens jede zweite Roststufe beweglich ausgeführt ist, und der von Primärluftzufuhröffnungen durchsetzt ist, durch welche einzeln oder zonenweise Pirmärluft dosiert dem Feuer zuführbar ist, der sich dadurch auszeichnet, dass der Verbrennungsrost aus einer Kombination eines Vorschub- und eines Rückschubrostes besteht.

Die Aufgabe wird weiter gelöst von einem Verfahren zum Verbrennen von Kehricht auf einem Verbrennungsrost nach Anspruch 1, das dadurch gekennzeichnet ist, dass
a) das ankommende Brenngut auf dem Vorschubrost mittels individueller Steuerung der Hublänge und Hubfrequenz der einzelnen Rostplatten zu einem gleichmässigen Brennbett auseinandergezogen und dann als solches unter Ausbrand der leicht brennbaren Stoffe weiter transportiert wird und schliesslich auf den nachgeschalteten Rückschubrost gelangt,
b) das Brenngut auf dem nachgeschaltelten Rückschubrost mittels individueller Steuerung der Hublänge und Hubfrequenz der einzelnen Rostplatten so lange geschürt wird, bis ein möglichst vollständiger Ausbrand aller Stoffe erreicht ist.

In den Zeichnungen ist als Beispiel ein wassergekühlter Schubrost in bezug auf seinen grundsätzlichen Aufbau gezeigt, wie er für die Realisierung des Einzelantriebes der Roststufen aufgebaut sein kann. Weiter ist eine Kombinationen eines Vorschub- und Rückschubrostes dargestellt. Diese Roste sind nachfolgend ausführlich beschrieben und ihre Funktion für den verfahrensgemässen Betrieb wird erläutert.

Es zeigt:
- Figur 1:: Ein Längsabschnitt eines wassergekühlten Schubrostes in einer perspektivischen Ansicht, mit zum Teil entfernten Rostplatten;
- Figur 2:: Eine Kombination eines Vorschubrostes mit einem Rückschubrost, von der Seite her gesehen in einem Längsschnitt, schematisch dargestellt;
- Figur 3-5:: Verschiedene Phasen im Zug der Verbrennung einer Charge von Kehricht auf einer Kombination eines Vorschub- und eines Rückschubrostes, die hierzu für die Betrachtung herausgegriffen sind;

Der grundsätzliche Aufbau dieses Schub-Verbrennungsrostes mit seinen wesentlichen Elementen ist aus Figur 1 ersichtlich, egal, ob es sich im Einzelfall um einen Vorschubrost oder um einen Rückschubrost handelt. Hier ist ein Längsabschnitt eines Vorschubrostes in einer perspektivischen Ansicht gezeigt, wie er sich während des Aufbaus präsentiert, wo also einzelne Rostplatten noch fehlen und somit der Blick auf den Unterbau freigegeben ist. Bei einem gleichartig aufgebauten Rückschubrost wird die Neigung umgekehrt ausgeführt. Zwei senkrecht stehende, parallel zueinander verlaufende seitliche Stahlwände 1,2 sind hier mit einer Anzahl von Distanzrohren 3,4 stabil miteinander verbunden. Diese Distanzrohre 3,4 verlaufen quer zum Rost und erstrecken sich auf zwei unterschiedlichen Ebene über die lichte Weite zwischen den beiden seitlichen Stahlwänden 1,2. Die beiden Stahlwände 1,2 links und rechts des Rostes können dabei aus mehreren Stahlplatten oder Teilen bestehen, die in geeigneter Weise miteinander verschraubt sind. Die Distanzrohre 3,4 durchsetzen diese Stahlwände, weisen beidseits ein Gewinde auf und sind mittels darauf sitzender Konusse und Muttern 7 fest mit den seitlichen Stahlwänden 1,2 verschraubt. Die Distanz- oder Querrohre 3 der oberen Ebene dienen gleichzeitig als Trägerrohre für die auf ihnen aufliegenden stationären Rostplatten 5. Die unterste stationäre Rostplatte 5 liegt mit ihrem vorderen Rand auf einer fest zwischen den seitlichen Stahlwänden 1,2 eingeschweissten Auswurf-Lippe 22 auf, und mit ihrem hinteren Bereich ist sie über das erste obere Distanz- oder Querrohr 3 gehängt. Als nächstes folgt eine bewegliche Rostpatte 6, die mit ihrer vorderen Unterkante auf der ersten, unter ihr liegenden stationären Rostplatte 5 aufliegt. Auf ihr selbst liegt dann wiederum die vordere Unterkante der nächsthöher angeordneten stationären Rostplatte 5 auf, und so weiter. Im gezeigten Beispiel erstrecken sich die Rostplatten also je über die ganze Breite der Rostbahn und bilden so eine Roststufe. Alternativ können aber auch mehrere nebeneinanderliegende solche Rostplatten eine Roststufe bilden. Die einzelnen Rostplatten sind an ihrer abgeschrägten Vorderseite von Primärluftschlitzen 25 durchsetzt, durch die von unterhalb des Rostes Primärluft für die Verbrennung ins Brenngut geblasen wird. Längs des oberen Randes der Stahlwände 1,2 verlaufen zwei zueinander etwas verschoben aufeinanderliegende Hohlprofile in Form von Vierkant-Rohren 8,9, die an ihrem tiefergelegenen Ende verschlossen sind, indem sie dort zugeschweisst sind. Diese Vierkantrohre 8,9 bilden die seitlichen Planken der Rostbahn und begrenzen im Betrieb das Brenngutbett seitlich. Sie sind wassergekühlt und werden von unten nach oben zwangsweise von Wasser durchströmt, sodass also ihr Inneres stets gänzlich mit Wasser ausgefüllt ist. Die einzelnen Rostplatten 5,6 sind aus Stahlblech gefertigt und ebenfalls als Hohlkörper konzipiert, welche zwangsweise so von Wasser durchströmt werden, dass ihr Hohlraum stets gänzlich mit Wasser gefüllt ist und keine Luftblasen in ihrem Innern entstehen können. Alle Stahlblechteile des Rostes, seien es nun die seitlichen Planken 8,9 oder die Rostplatten 5,6, welche mit dem Brenngut in Berührung kommen, sind somit auf der hinteren Blechseite ständig von Wasser bedeckt. Somit können alle mit dem Feuer in Kontakt tretenden Teile ständig gekühlt und auf einer stabilen Temperatur gehalten werden, sodass praktisch keine Dilatationen auftreten. Dadurch ist es nicht nötig, seitlich der Rostplatten irgendwelche Ausgleichselemente vorzusehen. Der Rost wird dadurch in seiner Konstruktion sehr stark vereinfacht. Die Stabilität der Rost-Konstruktion wird im wesentlichen durch die Distanz- oder Querrohre 3,4 erzielt, die in zwei parallelen Ebenen zueinander die beiden äusseren Stahlwände 1,2 verstreben und verspannen, wie das schon beschrieben wurde. Zwischen diesen beiden Ebenen von Querrohren 3,4 verlaufen längs des Rostes beidseits dessen Längsmitte zwei weitere Hohlprofile in Form von Vierkantrohren 10,11, die unten und oben an einigen Stellen mit den quer zu ihnen verlaufenden Querrohren 3,4 verbunden sind. Eines der Vierkantrohre, nämlich das Vierkantrohr 10, führt von unten nach oben das Kühlwasser für die Rostplatten 5,6, während das andere Vierkantrohr 11 Spülluft und Kühlluft für die Antriebe der beweglichen Rostplatten 6 zuführt. Zwischen diesen beiden parallel zueinander verlaufenden Vierkantrohren 10,11 sind Stützelemente 12 für die beweglichen Rostplatten 6 eingebaut. Diese Stützelemente 12 sind hierzu mittels zweier Bolzen 13,14, welche die beiden Vierkantrohre 10,11 durchsetzen, an jenen gehalten. Die Vierkantrohre oder Hohlprofile 10,11 weisen zu diesem Zweck eingeschweisste Querrohre mit einem solchen Innendurchmesser auf, dass die Haltebolzen 13,14 für die Stützelemente 12 in diese einpassen. Die Stützelemente 12 selbst weisen je eine parallel zur entsprechenden Rostplattenebene liegende Stahlrolle 15 auf, sowie links und rechts je eine dort in der vertikalen Ebene laufende Stahlrolle 16,17. Gleichzeitig ist an jedem solchen Stützelement 12 ein Hydraulikzylinder 18 angelenkt, dessen Kolbenstange 19 seinerseits an der Unterseite der von ihm bewegten beweglichen Rostplatte 6 angelenkt ist. Die Rostplatte selbst, welche auf dem hier eingezeichneten Stützelement 12 ruht, ist hier nur mit gestrichelten Linien angedeutet. Sie weist auf ihrer Unterseite eine zentrale Führungsnut auf, mit welcher sie auf den Stahlrollen 16,17 aufliegt, die beim Verschieben der Rostplatte auf dem Boden dieser Führungsnut abrollen. Die lichte Weite der Führungsnut ist so gewählt, dass sie geringfügig grösser als der Durchmesser der liegenden Stahlrolle 15 ist, wodurch die Rostplatte von der Rolle 15 in Querrichtung zur Rostbahn hinreichend geführt ist. Zur Führung der Vorderseite der beweglichen Rostplatte sind an den Planken 8 weitere liegende Stahlrollen 20,21 angebaut. Die zugehörige bewegliche Rostplatte weist nun auf ihrer vorderen Unterseite seitlich solche Ausnehmungen auf, dass auf jeder Seite eine Führungsfläche an ihr gebildet ist, die parallel zur Seitenfläche der Rostplatte verläuft, jedoch gegenüber dieser zurückversetzt ist, und auf welcher diese Stahlrollen 20,21 beim Hin- und Herbewegen abrollen. Damit weist jede bewegliche Rostplatte gewissermassen eine Dreipunktlagerung auf. Hinten in der Mitte, wo der Antrieb sitzt, ist die Rostplatte horizontal und vertikal von den entsprechenden Stahlrollen 15,16,17 geführt, und vorne ist sie seitlich links und rechts von den Stahlrollen 20,21 geführt, während sie mit ihrer vorderen Unterkante auf der nächsttiefer liegenden stationären Rostplatte aufliegt und darauf beim Hin- und Herbewegen gleitet. Ihre vordere Unterkante ist hierzu eigens mit einem Gleitschuh aus Verschleissmaterial versehen, der von Zeit zu Zeit ausgewechselt werden kann, ohne dass die eigentliche Rostplatte dadurch ersetzt werden muss. Ein Vorteil der hier beschriebenen Konstruktion ist nun der, dass die beweglichen Rostplatten präzis geführt sind und seitlich keine Reibung mehr entsteht, weil die seitliche Führung so eingestellt wird, dass zwischen dem seitlichen Rand der beweglichen Rostplatte 6 und der anliegenden Planke 8 ein konstanter knapper Abstand eingehalten wird, sodass keine verklemmenden Kleinteile in diesen Schlitz fallen können und gleichzeitig der Schlitz aber so weit ist, dass eben keine Gleitreibung zustandekommt. Die Rostplatte kann sich wegen dieser präzisen Führung auch nicht mehr verkanten, wie das bei herkömmlichen Konstruktionen noch möglich war. Wenn bisher eine Verkantung eintrat, wurde die Platte einfach gegen die stark erhöhte Gleitreibung mit grosser Kraft hin- und herbewegt, bis das die Verkantung auslösende Klemmteil hinunterfiel oder sich aus dem Schlitz zwischen Rostplatte und Planke herausarbeitete. Bis das jedoch erfolgte, entstanden hohe Gleitreibungskräfte, die einen entsprechend grossen Verschleiss nach sich zogen. Dieser Verschleiss ist mit der hier gezeigten Lagerung und Führung der beweglichen Rostplatten eliminiert, wodurch deren Standzeit erhöht wird. Ein weiterer Vorteil der Konstruktion ist darin zu sehen, dass die Kräfte zum Betätigen der Rostplatten infolge deren Führung an Stahlrollen erheblich kleiner sind als wenn reine Gleitreibung zu überwinden ist. Das wiederum erlaubt den Einsatz von kleinen Antriebseinheiten in Form von kompakten hydraulischen Zylinder-Kolbeneinheiten, wobei für jede einzelne bewegliche Rostplatte eine eigene solche Antriebseinheit zum Einsatz kommt. Dadurch kann auch jede bewegliche Rostpatte individuell angetrieben werden, was den Anforderungen zum Fahren eines möglichst geometrischen Feuers gerecht wird. Je nach dem Ablauf der Verbrennung und dem Verhalten des Brenngutes kann nämlich gezielt an bestimmten Stellen mit kleinen Hubbewegungen der Rostplatten das Feuer geschürt oder aber mit grösseren Hüben das Brenngut auf dem Rost transportiert werden. Die konstruktive Lösung mit den Stützelementen 12 zwischen den längs verlaufenden beiden Vierkantrohren 10,11 erlaubt sogar das Auswechseln einer Antriebseinheit während des Betriebs des Rostes. Das ist deshalb möglich, weil sich die Rostplatten 5,6 entweder einzeln über die ganze Rostbahnbreite erstrecken oder in einer Variante mehrere Rostplatten so nebeneinander miteinander verbunden sind, dass sie ohne Schlitze zwischeneinander die ganze Rostbahnbreite abdecken und dadurch kaum ein Rostdurchfall auftritt, welcher auf die sich unter dem Rost aufhaltenden Monteure herabfallen könnte. Im Fall, dass mehrere Rostplatten zu einer Roststufe zusammenverbunden werden, kann dies zum Beispiel durch Zusammenschrauben oder Zusammenschweissen solcher einzelner Rostplatten erfolgen, die sich über je einen Teil der Rostbahnbreite erstrecken. In dieser Weise können also zwei, drei oder mehr nebeneinander angeordnete Rostplatten zu einer einzigen Roststufe zusammengefasst werden. Weiter bleibt wegen der das ganze Brennbett umfassenden Wasserkühlung die Temperatur unterhalb des Rostes in einem Bereich, der den Aufenthalt und das Arbeiten unter dem Rost ohne weiteres ermöglicht. Schliesslich ist jedes Stützelement 12 mittels der Bolzen 13,14 an den Vierkantrohren 10,11 so aufgehängt, dass durch Herausschlagen des hinteren Bolzens 13 das ganze Stützelement nach hinten gekippt werden kann, wonach die Anlenkung des Hydraulikzylinders 18 zugänglich wird und dieser ohne weiteres ausgebaut werden kann. In Figur 1 ist ein Längsabschnitt einer Rostbahn gezeigt. Die ganze Rostbahn besteht oft aus mehreren solcher Abschnitte. Hierzu sind die Enden der Vierkantrohre 10,11 und der Planken 8,9 mit Flanschen 51,52 ausgerüstet, sodass sie wasserdicht mit den Planken und Vierkantrohren des anschliessenden Abschnittes zusammengeflanscht werden können. Diese Bauweise erlaubt es, einzelne Längsabschnitte einer Rostbahn in der Werkstatt einbaufertig vorzubereiten und vor Ort ganze solche Rostbahnabschnitte rasch zusammenzubauen. Komplizierte Spezialtransporte einerseits oder langwierige Montagearbeiten vor Ort andrerseits werden dadurch vermieden. Die Wasserkühlung der Rostplatten erfolgt durch Anschlüsse am Vierkantrohr 10, in welchem Kühlwasser von unten nach oben strömt. Es wird ausgehend von einem offenen Ausgleichsbehälter, der sich zum Beispiel etwa auf dem Niveau der Einschüttgosse oder höher angeordnet befindet, durch eine Leitung mittels einer Elektropumpe unten in das Vierkantrohr 10 gepumpt und darin auf einem Druck von 3-4 bar gehalten. Je zwei benachbarte Rostplatten werden in Serie zu einem Kühlkreislauf geschaltet, da sie ja gemeinsam stets eine konstante Rostfläche bilden. Hierzu wird für jeweils zwei Rostplatten über einen Nippel oder eine Muffe vom darunter verlaufenden Vierkantrohr 10 Wasser abgenommen und durch einen temperaturfesten Schlauch in die erste Rostplatte geführt. Darin strömt das Wasser zwangsweise durch ein Labyrinth, das so gestaltet ist, dass nirgends Luftblasen entstehen können, sondern der ganze Hohlraum im Innern der Rostplatte vollständig von Wasser ausgefüllt ist. Am Ende des Strömungskanals im Innern der Rostplatte ist wiederum ein Anschluss vorhanden, von dem aus ein weiterer temperaturfester Schlauch zur zweiten, benachbarten Rostplatte führt, in welcher das Wasser abermals einen Strömungskanal durchfliesst und schliesslich ab dessen Ende über einen Schlauch in ein Rücklaufrohr führt, das selbst zurück in den offenen Ausgleichsbehälter führt und in diesen einmündet. Für je zwei benachbarte Rostplatten ist also ein Wasseranschluss am Vierkantrohr 10 vorhanden, und das entsprechende Kühlwasser wird über jeweils ein gesondertes Rücklaufrohr zum Ausgleichsbehälter zurückgeführt. Das Vierkantrohr 11 hingegen führt kein Wasser, sondern Luft auf einem Ueberdruck, den eine Luftpumpe aufrecht erhält, und zwar zu folgendem Zweck: Für jede bewegliche Rostplatte ist eine eigene Antriebseinheit mit Hydraulikzylinder vorhanden. Diese Hydraulikzylinder sind je in einem Rohrmantel untergebracht, sodass zwischen jenem und dem eigentlichen Hydraulikzylinder ein Freiraum bleibt. Dieser Freiraum wird von Luft aus dem Vierkantrohr 11 umspült, sodass also der Rohrmantel einen Spülzylinder bildet. Hierzu wird an jeder Stelle des Vierkantrohres 11, wo sich ein Hydraulikzylinder befindet, über einen Anschluss Luft vom Vierkantrohrinnern abgezapft, und diese Luft wird über einen Schlauch in den Rohrmantel geführt, welcher den Hydraulikzylinder als Spülzylinder umhüllt. Der Rohrmantel ist vorne offen, sodass dort die Spülluft wieder ausströmen kann und schliesslich in die Zone unterhalb des Rostes gelangt, wo sie sich mit der Primärluft vermischt. Die Volumina dieser Spülluft sind jedoch im Vergleich zur eingesetzten Primärluft vernachlässigbar und haben somit kaum einen Einfluss auf die Verbrennung. Durch diese Spülung der Mantelrohre werden die eigentlichen Hydraulikzylinder und die aus ihnen herausführenden Kolbenstangen stets von Staub und Schmutz freigehalten, was einer langen Lebensdauer der Antriebseinheit förderlich ist. Andrerseits wird mit dieser umströmenden Luft natürlich eine Kühlwirkung erzielt, was dazu beiträgt, dass das eingesetzte Hydrauliköl niemals überhitzt wird. Der Bereich unterhalb der Rostplatten ist über die Rostbahnlänge in mehrere Unterwindzonen aufgeteilt. Jeweils unterhalb einer stationären Rostplatte ist eine Trennwand eingebaut, welche die benachbarten Unterwindzonen praktisch luftdicht voneinander trennt. In die einzelnen Unterwindzonen wird mittels je eines gesonderten Ventilatorgebläses Primärluft eingeblasen, die dann durch die Primärluftschlitze 25 in den Feuerraum gelangt. Die Primärluftmenge kann dabei durch die Variation der Drehzahl der einzelnen Ventilatoren reguliert werden. Auch diese Variabilität der Primärluftzufuhr in den einzelnen Rostzonen trägt dazu bei, ein geometrisches Feuer zu fahren, indem das Feuer ganz gezielt lokal mit Luft in der gerade benötigten Menge versorgt werden kann.

Herkömmliche Anlagen, die nur entweder aus einem reinen Vorschubrost oder aus einem reinen Rückschubrost bestehen, sind vorallem in den Grenzfällen schwierig zu handhaben. Betrachten wir zum Beispiel deren Verhalten beim Verbrennen von Kehricht mit besonders hohem Heizwert. Gerade beim Rückschubrost führt dann das kurze und intensive, gleich am Rostanfang einsetzende Feuer zu einer Schieflage im Kesselraum in bezug auf die Strömung der Rauchgase. Diese streichen längs der vorderen Kesselwand nach oben und gleichzeitig wird die hintere Kesselwand zuwenig belastet. Beim Rückschubrost kann der Transport des Brenngutes kaum beschleunigt werden. Mit den Rückschub-Hüben kann einzig die Glut im Grund des Brennbettes zurückgeschoben werden, wobei die obere Schicht des Brennbettes nach unten kollert. Es kann also im Prinzip nur das Brennbett umgelagert und der Transport höchstens noch gebremst werden. Bei Kehricht mit hohem Heizwert wäre es aber wünschbar, dass das Brenngut nach der Beschickung, wenn es in einem hohen Haufen auf dem Anfangsberich des Rostes liegt, möglichst rasch auseinandergezogen und auf dem gesamten Rost unterhalb des Kessels gleichmässig verteilt würde und dann ein geometrisches Feuer unterhalten würde, bis am Rostende schliesslich die ausgebrannte Schlacke übrigbliebe. In der Praxis aber brennt der Kehricht mit hohem Heizwert meist viel zu früh ab und der zweite Teil des Rostes sowie der hintere Kesselteil bleiben unterbelastet. Der Abbrand erfolgt also mit einer erheblichen Schieflage. Der Rückschubrost ist somit besser für Kehricht mit niederigem Heizwert geeignet. Hier kann er seinen Vorteil ausspielen, dass das Brenngut beliebig lange umgelagert und geschürt werden kann, wobei die Glut immer wieder zurück gestossen werden kann, bis ein vollständiger Ausbrand erzielt wurde.

Betrachten wir umgekehrt die Situation, welche sich mit einem Kehricht von besonders tiefem Heizwert bei einem Vorschubrost ergibt. Hier besteht dann das Problem darin, dass beim Bewegen der Roststufen wohl eine Schürung des Feuers erzielt wird, jedoch gleichzeitig das Brenngut immer auch transportiert wird, und zwar rascher als einem lieb ist. Im Extremfall besteht also das Problem darin, dass der Ausbrand unvollständig ist, weil das Brenngut die Rostoberfläche zur rasch durchläuft.

Eine Kombination eines Vorschubrostes mit einem nachgeschalteten Rückschubrost erweist sich als überraschende Lösung für das aufgezeigte Dilemma. In Figur 2 ist nun eine solche Kombination eines Vorschubrostes nach zu Figur 1 beschriebener Bauart mit einem Rückschubrost von prinzipiell gleicher Bauart von der Seite her gesehen dargestellt. Das Brenngut gelangt durch einen Schüttkanal 26 auf eine Beschickschurre 27, die von einer hydraulischen Zylinder-Kolbeneinheit 28 angetrieben wird und das Brenngut möglichst gleichmässig auf den Rost befördert. Die Beschickschurre 27 fährt hierzu langsam vor, wobei laufend Kehricht über die Kante 29 auf den Rost fällt. Aus der vordersten Position der Beschickschurre 27 fährt diese rasch zurück und beginnt, wenn nötig sofort, neu von hinten langsam Kehricht nach vorne zu stossen, sodass also auf Wunsch eine beinahe gleichförmige Zufuhr von Kehricht auf den Rost möglich ist. Ein Vorschubrost 30 mit einer Neigung von hier 22° bildet den ersten Rostbereich. Er besteht aus elf stationären und wassergekühlten Rostplatten 5 und aus dazwischen angeordneten zehn beweglichen wassergekühlten Rostplatten 6. Die beweglichen Rostplatten 6 sind je mit einer unterhalb der Rostplatte angeordneten Zylinder-Kolbeneinheit 18,19 ausgerüstet. An der Vorderkante der Rostplatten 5,6 sind Primärluftöffnungen 25 vorhanden, die durch Rohrstücke gebildet werden, welche die Rostplatten 5,6 von unten durchsetzen. Die Primärluftöffnungen 25 der ersten sechs Rostplatten 5,6 sind der Primärluftzone 32 zugeordnet, jene der nächsten acht Rostplatten 5,6 werden aus der Primärluftzone 33 gespiesen, und die letzten sieben Rostplatten 5,6 werden aus der Primärluftzone 34 mit Primärluft versorgt. Diese verschiedenen Primärluftzonen 32-34 sind voneinander getrennt und zusätzlich können zu jeder dieser Zonen gezielt verbrennungsfördemde Gase, zum Beispiel reiner Sauerstoff, zugeführt werden. Im Anschluss an diesen Vorschubrost 30 ist ein Rückschubrost 31 angebaut, welcher eine grössere Neigung, hier 26°, aufweist, weil auf einem Rückschubrost ja das Brenngut allein aufgrund der Schwerkraft transportiert wird. Dieser Rückschubrost 31 aus in gleicher Weise wassergekühlten stationären 5 und dazuwischen angeordneten beweglichen Rostplatten 6 ist hier in zwei Primärluftzonen 35 und 36 unterteilt. Das Besondere an diesem gesamten Rostsystem ist es, dass ein Vorschubrost 30 mit einem Rückschubrost 31 kombiniiert wird. Weil die Roste wassergekühlt sind und ausserdem jede bewegliche Roststufe individuell beweglich ist, und zwar sowohl in bezug auf die jeweilige Hublänge wie auch in bezug auf die Hubgeschwindigkeit und die Häufigkeit der Schübe, kann das auf dem Rost liegende Brenngut lokal und zeitlich separat beliebig behandelt werden und namentlich transportiert und geschürt werden. Ausserdem kann die Primärluftzufuhr zonenweise reguliert werden, und die bedarfsweise Zudosierung von Sauerstoff kann auch schwer brennbaren Stoffe zu einem völligen Ausbrand verhelfen. Dieser Rost ermöglicht daher eine viel universellere Anpassung der bedeutsamen Bedingungen für den Ausbrand eines bestimmten gerade anfallenden Brenngutes. Es kann deshalb gezielt Rücksicht auf die Heizwerte und die Zusammensetzung des Kehrichtes genommen werden und in jedem Fall ein optimaler Ausbrand erzielt werden.

In den Figuren 3 bis 5 wird eine Charge von Kehricht in verschiedenen Abbrandphasen dargestellt. Zunächst und unmittelbar nach der Beschickung des Rostes liegt der Kehricht, egal, ob er einen hohen oder tiefen Heizwert aufweist, in Form eines relativ hohen Haufens 37 auf dem vordersten Teil des Vorschubrostes 30 auf, wie das in Figur 3 gezeigt ist. Würde er hier belassen, und wäre der Heizwert besonders hoch, so würde ein rascher Abbrand erfolgen, wobei aber das Feuer sehr einseitig unter dem Kessel lokalisiert wäre. Der Kessel würde sehr ungleichmässig belastet. Wäre der Heizwert hingegen besonders niederig, so käme nur ein schwaches Feuer zustande und die unteren Schichten des Kehrichthaufens 37 würden kaum brennen. Die Lösung besteht daher in beiden Fällen darin, den Haufen 37 rasch auseinanderzuziehen, sodass er den ganzen Vorschubrost 30 mit einem gleichmässig hohen Brennbett bedeckt. Hierzu werden die beweglichen Rostplatten 6 entsprechend betätigt. Die ganz am Rostanfang liegenden beweglichen Rostplatten 6 werden wenig oder gar nicht bewegt, und je weiter die Rostplatten 6 vom Rostanfang entfernt liegen, umso intensiver und mit grösseren Hüben werden sie bewegt, bis sich schliesslich das Bild ergibt, wie es in Figur 4 gezeigt ist. Mit einem solchen gleichmässig dicken Brennbett 38 wird nun die Primärverbrennung möglichst optimal zu Ende geführt. Hier können auch sehr hohe Abbrandtemperaturen in Kauf genommen werden, die dank der Wasserkühlung des Rostes keinerlei Problem darstellen. Die thermische Belastung begrenzt in keiner Weise die Durchsatzleistung eines derartigen wassergekühlten Rostes, sondern sie wird einzig von der Geschwindigkeit des völligen Abbrandes begrenzt. Je tiefer der Heizwert des aktuellen Brenngutes ist, umso länger wird die nötige Verweilzeit auf dem Rost ausfallen. Wenn nötig wird über die ganze Länge des Vorschubrostes 30 mit kurzen Hüben geschürt, sodass nur eine kleine Transportkomponente resultiert, bis der Ausbrand hinreichend erfolgte. Sodann können im letzten Teil des Vorschubrostes 30 die Hübe verlängert werden, sodass das fast ausgebrannte Brenngut über die Auswurflippe 22 auf den nachgeschalteten Rückschubrost 31 geschoben wird.

Das von der ursprünglichen Charge übriggebliebene und im Volumen stark geschrumpfte Brenngut 39 liegt nun unterdessen vollständig auf dem nachgeschalteten Rückschubrost 31, wie das in Figur 5 gezeigt ist. Hier nun bietet sich die Gelegenheit, dieses Brenngut 39 durch fast beliebig lang betriebene intensive Schürung zu einem vollständigen Ausbrand zu führen, weil das Schüren auf einem solchen Rückschubrost 31 keinen direkten Transport des Brenngutes 39 nach sich zieht. Vielmehr wird dabei bloss die unterste Brennschicht, die Glut, zurück nach oben auf die nächstfolgende Roststufe geschoben. Material, das sich oberhalb der oberen, zurückschiebenden Kante der jeweils schürenden Roststufe befindet, kollert infolge der Schwerkraft weiter nach unten. Somit wird durch mehrere Schürhübe lokal eine Umlagerung des Brenngutes 39 erzielt. Die tiefen, von den Primärluftzonen 34 und 35 aus gut mit Primärluft versorgten Schichten gelangen im Brennbett 39 in höhere Lagen, wärend die oberen, noch nicht vollständig ausgebrannten Schichten im Brennbett 39 sozusagen untergepflügt werden und somit der Hitze und der Primärluftzufuhr ausgesetzt werden, sodass sie ebenfalls völlig ausbrennen. Nach und nach fällt die ausgebrannte Schlacke schliesslich am Ende des Rückschubrostes 31 über die letzte Roststufe in einen Schlackensammler.

Jede einzelne bewegliche Rostplatte 6 sowohl des Vorschub- 30 wie auch des Rückschubrostes 31 lässt sich also ganz individuell und je nach Bedarf bewegen, wodurch der aktuellen Feuerungssituation optimal Rechnung getragen werden kann. Zwischen der Schür- und Transportfunktion kann insbsondere beim Vorschubrost 30 gespielt werden. Als Steuergrössen können namentlich die Temperaturen der Rückläufe der Wasserkühlkreisläufe der einzelnen Roststufen 5,6 dienen, zusammen mit der optischen Erfassung des Feuers mittels Pyrometern. Einen weiteren Parameter, zusätzlich zum lokalen und zeitlichen Transport und der Schürung bildet die Primärluftzufuhr. Zonenweise kann die Menge der zugeführten Luft variiert werden, je nach Bedarf. Ausserdem kann zonenweise die Primärluft mit reinem Sauerstoff angereichert werden, oder es kann mit Sauerstoff angereicherte Luft zusätzlich in die Primärluftzonen 32-36 eingeblasen werden. Die Primärluft-Zufuhrrohre, welche die Rostplatten durchsetzen, münden etwas oberhalb der Oberfläche der Rostplatten 5,6 und weisen vorteilhaft einen langloch-förmigen Querschnitt auf, wobei sich die Langlöcher in Richtung der allgemeinen Transportrichtung des Rostes erstrecken. Dadurch wird vermieden, dass durch diese Rohre übermässig viel Schlacke durch den Rost fällt. Die Mündungen 25 dieser Primärluftrohre oder entsprechender Primärluft-Zufuhrkanäle sind mit Leitelementen in Form von zum Beispiel bügelförmigen Leitblechen versehen, die einfach auf die Rostplatten-Oberseite aufgeschweisst sind. Der obere Abschnitt der Leitbleche ist im Querschnitt V-förmig. Der von unten auf diese Leitbleche auftreffende Primärluftstrahl wird daher von den Leitblechen geteilt, seitlich abgelenkt, seine Geschwindigkeit reduziert und die Luft verwirbelt. Die Wirkung ist, dass die Luft mit deutlich reduzierter Geschwindigkeit und sozusagen diffus in das Brenngut eindringt. Die Luft, welche durch die in einer Reihe angeordneten Primärluftmündungen 25 einströmt, vermag damit das Brennbett in seiner ganzen Breite diffus zu durchdringen, sodass der Luftsauerstoff viel homogener als bisher der Verbrennung zugeführt wird. Es wird sozusagen ein das ganze Brennbett durchsetzender Luftteppich erzeugt und schädliche Durchbläser können vermieden werden. Durchbläser sind Primärluftströme, welche das Brennbett lokal durchbrechen und viel Staub und Asche in den Kesselraum hinauftragen, was sehr unerwünscht ist. Gleichzeitig decken die bügelförmigen Leitbleche die Mündungen 25 in Schubrichtung des Rostes ab, sodass das Brenngut um die Leitbleche herumgeleitet wird und nicht direkt die Primärluftmündungen 25 überstreicht.

Gemäss dem hier beschriebenen Verfahren erfolgt also die Verbrennung des Kehrichts grundsätzlich zuerst auf einem Vorschubrost und hernach zur Erzielung eines optimalen Ausbrandes auf einem nachgeschalteten Rückschubrost. Die Anlage kann von Fall zu Fall ausgelegt werden. In den Extremfällen ist der Vorschub- oder Rückschubrost nur von sehr kurzer Länge und umfasst vielleicht nur gerade eine einzige bewegliche Roststufe. Als wichtige Voraussetzung für den Betrieb des Rostes ist neben seiner Kombination von Vorschub- und Rückschubrost auch die Möglichkeit zu sehen, dass die beweglichen Roststufen individuell bewegt werden können, und zwar sowohl in bezug auf die Hublänge wie auch in bezug auf die Hubgeschwindigkeit und Hubfrequenz. Geringe Hublängen bewirken dann eine lokale Schürung, ohne dadurch eine wesentliche Transportwirkung auf das Brenngut nach sich zu ziehen. Selbstverständlich ist es auch möglich, mehrere Roststufen gleichförmig zu bewegen, um zum Beispiel das Brennbett über einen ganzen Längenabschnitt gleichförmig zu transportieren. Schliesslich ist die Art und Weise der Zufuhr der Primärluft entscheidend. Diese kann zonenweise mittels separater Luftgebläse reguliert werden und schliesslich bietet sich die Möglichkeit, bei schwer brennbarem Kehricht gezielt verbrennungsfördernde Gase zuzudosieren, namentlich etwa reiner Sauerstoff. Als Besonderheit können gewisse Zufuhröffnungen in den Roststufen ähnlich wie Primärluftzufuhröffnungen ausgelegt sein, aber so gestaltet sein, dass über sie zu verbrennende Medien, zum Beispiel Filterasche oder getrockneter Klärmschlamm, von unten in das Brenngut eingebracht werden können. Diese Zufuhröffnungen weisen einen grösseren Querschnitt auf und durch sie können solche Stoffe mittels eines hydraulisch betätigten Kolbens direkt in das Brennbett gepresst werden, sodass sie gezielt jeweils direkt in die heissesten Stellen im Feuer injiziert werden können.

Der hier vorgestellte wassergekühlte Verbrennungsrost und das mit diesem betriebene Verbrennungsverfahren ermöglicht wegen der vielen Freiheitsgrade eine universelle Anpassung der Verbrennung an verschiedenste Kehrichtqualitäten. Vorallem die Kombination von Vorschub- und Rückschubrost erweist sich als Schlüssel, denn nur diese Kombination erlaubt es, den Transport und die Schürung in einem breiten Bandbereich zu variieren, sodass Kehricht mit hohem Heizwert rasch transportiert wird und umgekehrt schwer brennbarer Kehricht in der Ausbrandzone besonders lange umgelagert werden kann, viel länger als das auf einem reinen Vorschub- oder auf einem Rückschub-Rost der Fall sein könnte, wenn gleichzeitig im Anfangsbereich des Rostes neuer Kehricht aufgenommen werden soll. Die Luftführung mit separaten Zonen und abgedeckten Luftaustrittsöffnungen sowie die Möglichkeit, reinen Sauerstoff zudosieren zu können, ist einer optimalen und vollständigen Verbrennung weiter förderlich.

## Patentansprüche

1. Wassergekühlter Verbrennungsrost zum Verbrennen von Kehricht, bestehend aus wassergekühlten, aufeinander liegenden Rostplatten (5,6), die sich über einen Teil der Rostbahnbreite oder über die ganze Rostbahnbreite erstrecken und je eine Roststufe bilden, wobei mindestens jede zweite Roststufe beweglich ausgeführt ist, und der Rost von Primärluftzufuhröffnungen (25) durchsetzt ist, durch welche einzeln oder zonenweise Pirmärluft dosiert dem Feuer zuführbar ist, **dadurch gekennzeichnet, dass** der Verbrennungsrost aus einer Kombination eines Vorschub- (30) und eines Rückschubrostes (31) besteht.

2. Wassergekühlter Verbrennungsrost nach Anspruch 1, **dadurch gekennzeichnet, dass** in Beschickrichtung zuerst ein Vorschubrost (30) angeordnet ist, und anschliessend an den Vorschubrost (30) ein Rückschubrost (31) mit grösserer Neigung so angeordnet ist, dass er vom Vorschubrost (30) beschickbar ist.

3. Wassergekühlter Verbrennungsrost nach einem der vorhergehenden Ansprüche, **dadurch gekennzeichnet, dass** über den Mündungen der Primärluftzufuhröffnungen (25) Leitelemente auf dem Rost angeordnet sind, auf welche die austretende Primärluft zwecks diffuser Verteilung und Vermeidung von Durchbläsern aufzutreffen bestimmt ist.

4. Wassergekühlter Verbrennungsrost nach einem der vorhergehenden Ansprüche, **dadurch gekennzeichnet, dass** sowohl dem Vorschubrost (30) wie auch dem Rückschubrost (31) je mehrere separate Zonen (32-36) mit eigenem Luftgebläse zugeordnet sind, über welche durch den Rost von unten Primärluft in das Brennbett zuführbar ist.

5. Wassergekühlter Verbrennungsrost nach einem der vorhergehenden Ansprüche, **dadurch gekennzeichnet, dass** Zufuhrkanäle den Vorschubrost (30) oder den Rückschubrost (31) durchsetzen, durch welche zu verbrennendes Medium durch den Rost hindurch direkt von unten in das Brennbett einpressbar ist.

6. Verfahren zum Verbrennen von Kehricht auf einem Verbrennungsrost nach Anspruch 1, das **dadurch gekennzeichnet ist, dass**
a) das ankommende Brenngut auf dem Vorschubrost (30) mittels individueller Steuerung der Hublänge und Hubfrequenz der einzelnen Rostplatten (6) zu einem gleichmässigen Brennbett (38) auseinandergezogen und dann als solches unter Ausbrand der leicht brennbaren Stoffe weiter transportiert wird und schliesslich auf den nachgeschalteten Rückschubrost (31) gelangt,
b) das Brenngut auf dem nachgeschalteten Rückschubrost (31) mittels individueller Steuerung der Hublänge und Hubfrequenz der einzelnen Rostplatten (6) so lange geschürt wird, bis ein möglichst vollständiger Ausbrand aller Stoffe erreicht ist.

7. Verfahren zum Verbrennen von Kehricht nach Anspruch 6, **dadurch gekennzeichnet, dass**
aa) im ersten Rostbereich das Brenngut mittels individueller Steuerung der Hublänge und Hubfrequenz der einzelnen Rostplatten (6) des dortigen Vorschubrostes (30) das Brenngut zu einem gleichmässigen Brennbett (38) auseinandergezogen wird,
ab) im zweiten Bereich des Vorschubrostes (30) das gleichmässige Brennbett (38) mittels individueller Steuerung der Hublänge und Hubfrequenz der einzelnen Rostplatten (6) so schnell bzw. langsam transportiert wird, dass die leicht brennbaren Stoffe restlos ausbrennen,
b) auf dem nachgeschalteten Rückschubrost (31) die noch nicht ausgebrannten Stoffe mittels individueller Steuerung der Hublänge und Hubfrequenz der einzelnen Rostplatten (6) solange geschürt werden, bis sie vollständig ausgebrannt sind.

8. Verfahren zum Verbrennen von Kehricht nach einem der Ansprüche 6 bis 7, **dadurch gekennzeichnet, dass** die Primärluft für den Vorschub- (30) und den Rückschubrost (31) zonenweise separat über gesonderte Luftgebläse zugeführt wird, und der Primärluft bedarfsweise zonenweise gezielt reiner Sauerstoff zudosiert wird.

9. Verfahren zum Verbrennen von Kehricht nach einem der Ansprüche 6 bis 8, **dadurch gekennzeichnet, dass** die Steuerung von Schürung, Transport und zonenweiser Primärluftzufuhr sowie allenfalls der zonenweisen Zudosierung von Sauerstoff abhängig von wenigstens der Temperatur der Rückläufe der Wasserkühlung der einzelnen Rostplatten (5,6) gesteuert wird.

10. Verfahren zum Verbrennen von Kehricht nach einem der Ansprüche 6 bis 9, **dadurch gekennzeichnet, dass** zu verbrennende Medien über Zufuhrkanäle, welche den Vorschubrost (30) oder den Rückschubrost (31) durchsetzen, durch den Rost hindurch direkt von unten in das Brennbett eingepresst werden.

## Claims

1. Water-cooled combustion grate for burning refuse comprising water-cooled grate plates (5,6) disposed to rest on top of each other, which extend over part of the width of the grateway or over the entire width of the grateway, each forming a grate level, with at least every second grate level being designed in a movable fashion, with the grate being traversed by primary air supply openings (25) through which primary air can be supplied to the fire individually or zone by zone in a targeted manner, **characterised in that** the combustion grate consists of a combination of a forward feed grate (30) and a reverse feed grate (31).

2. The water-cooled combustion grate of claim 1, **characterised in that** in the loading direction, a forward feed grate (30) comes first, and, following on from the forward feed grate (30) there is a reverse feed grate (31) of a greater inclination, disposed in such a way that it can be loaded from the forward feed grate (30).

3. The water-cooled combustion grate of one of the preceding claims, **characterised in that** disposed on the grate over the outlets of primary air supply openings (25) there are guide elements onto which the exiting primary air is directed in order to ensure diffuse distribution and to avoid blowthroughs.

4. Water-cooled combustion grate of one of the preceding claims, **characterised in that** several separate zones (32-36) with their own ventilators are assigned to both the forward feed grate (30) and the reverse feed grate (31), through which primary air can be supplied from underneath through the grate to the combustion bed.

5. Water-cooled combustion grate of one of the preceding claims, **characterised in that** feeder channels traverse the forward feed grate (30) or the reverse feed grate (31), through which material to be combusted can be pressed through the grate and directly into the combustion bed from underneath.

6. A process for burning refuse on a combustion grate according to claim 1, which is **characterised in that**
a) by means of individually controlling the stroke length and stroke frequency of the separate grate plates (6), the arriving material to be combusted is pulled apart on the forward feed grate (30) to form an even combustion bed (38) and then transported forwards as such whilst the easily flammable materials burn, after which it then ends up on the subsequent reverse feed grate (31),
b) by means of individually controlling the stroke length and stroke frequency of the separate grate plates (6), the material to be combusted is raked over on the subsequent reverse feed grate (31) until all the materials are completely burnt off as far as possible.

7. The process for burning refuse of claim 6, **characterised in that**
aa) in the first section of the grate, the material to be combusted is pulled apart to form an even combustion bed (38) by means of individually controlling the stroke length and stroke frequency of the individual grate plates (6) of the forward feed grate (30),
ab) in the second section of the forward feed grate (30), the even combustion bed (38) is transported quickly or slowly by means of individually controlling the stroke length and stroke frequency of the individual grate plates (6) as required to ensure the complete burn-off of the easily combustible materials,
b) on the following reverse feed grate (31) the materials not yet completely burnt off are raked for as long as required by means of individually controlling the stroke length and stroke frequency of the individual grate plates (6) until these materials are completely burnt-off.

8. Process for burning refuse according to one of claims 6 to 7, **characterised in that** the primary air for the forward feed grate (30) and the reverse feed grate (31) is supplied individually zone by zone, via separate air fans, with pure oxygen being added to the primary air zone by zone as required, in a targeted manner.

9. The process for burning refuse according to one of claims 6 to 8, **characterised in that** the scraping, transport, supply of primary air on a zone by zone basis and, possibly, the zone-by-zone addition of oxygen are controlled in line with, at the least, the temperature of the return flows of the water cooling of the individual grate plates (5,6).

10. Process for burning refuse according to one of claims 6 to 9, **characterised in that** the materials to be combusted are pressed through the grate into the combustion bed directly from underneath via feeder channels which traverse the forward feed grate (30) or the reverse feed grate (31).

## Revendications

1. Grille de combustion refroidie par eau, destinée à la combustion de déchets ou d'ordures, composée de plaques de grilles (5, 6) refroidies par eau et disposées les unes sur les autres, qui s'étendent sur une partie de la largeur du tapis de grille ou sur toute cette largeur et forment chaque fois un gradin de grille, cependant qu'au moins un gradin de grille sur deux est mobile et que la grille est traversée par des ouvertures d'alimentation en air primaire (25), par lesquelles de l'air primaire peut alimenter le feu soit individuellement soit zone par zone, **caractérisée en ce que** la grille de combustion est constituée par une combinaison d'une grille d'avance (30) et d'une grille de recul (31).

2. Grille de combustion refroidie par eau suivant la revendication 1, **caractérisée en ce que** dans le sens de la charge ou alimentation en ordures il est disposé d'abord une grille d'avance (30), suivie d'une grille de recul (31) d'une inclinaison plus grande, de manière que celle-ci puisse être alimentée par la grille d'avance (30).

3. Grille de combustion refroidie par eau suivant une des revendications précédentes, **caractérisée en ce qu'**au-dessus des bouches des ouvertures d'alimentation en air primaire (25), des éléments de guidage sont disposés sur la grille, contre lesquels l'air primaire sortant doit venir, pour qu'une diffusion fine et l'élimination de flux traversants soient assurées.

4. Grille de combustion refroidie par eau suivant une des revendications précédentes, **caractérisée en ce qu'**il est attribué aussi bien à la grille d'avance (30) qu'à la grille de recul (31) plusieurs zones séparées (32-36) ayant leurs propres soufflantes, par lesquelles de l'air primaire peut être envoyé dans le lit de combustion, en traversant la grille par en dessous.

5. Grille de combustion refroidie par eau suivant une des revendications précédentes, **caractérisée en ce que** des canaux d'alimentation traversent la grille d'avance (30) ou la grille de recul (31), cependant que, par ces canaux, un fluide devant être brûlé est injectable directement par en bas dans le lit de combustion.

6. Procédé de combustion d'ordures sur une grille de combustion suivant la revendication 1, **caractérisé en ce que** :
a. la matière à brûler arrivante est étalée sur la grille d'avance (30) au moyen d'une commande individuelle de la longueur de course et de la fréquence de course des différentes plaques de grille (6), pour former un lit de combustion (38) régulier, puis qu'elle continue à être transportée en tant que telle, pendant que les substances facilement combustibles sont brûlées complètement, et qu'enfin elle parvient sur la grille de recul (31) disposée à la suite ;
b. la matière à brûler se trouvant sur la grille de recul (31), disposée à la suite de la grille d'avance (30), est brassée au moyen d'une commande individuelle de la longueur de course et de la fréquence de course des différentes plaques de grille (6), jusqu'à ce qu'une combustion aussi complète que possible soit atteinte pour toutes les substances.

7. Procédé de combustion d'ordures suivant la revendication 6, **caractérisé en ce que** :
aa. dans la première zone de grille, la matière à brûler est étalée sur la grille d'avance (30) correspondante au moyen d'une commande individuelle de la longueur de course et de la fréquence de course des différentes plaques de grille (6), pour former un lit de combustion (38) régulier ;
ab. dans la deuxième zone de la grille d'avance (30), au moyen d'une commande individuelle de la longueur de course et de la fréquence de course des différentes plaques de grille (6) le lit de combustion régulier (38) est transporté aussi vite ou aussi lentement que l'exige la combustion complète des substances facilement combustibles ;
b. sur la grille de recul disposée à la suite (31), les matières ou substances qui ne sont pas encore complètement brûlées sont brassées au moyen d'une commande individuelle de la longueur de course et de la fréquence de course des différentes plaques de grille (6), jusqu'à ce qu'elles soient complètement brûlées.

8. Procédé de combustion d'ordures suivant une des revendications 6 à 7, **caractérisé en ce que** l'air primaire pour la grille d'avance (30) et la grille de recul (31) est envoyé séparément, zone par zone, par des soufflantes séparées et qu'en cas de besoin, de l'oxygène pur est additionné zone par zone, de manière dosée et ciblée, à l'air primaire.

9. Procédé de combustion d'ordures suivant les revendications 6 à 8, **caractérisé en ce que** la commande du brassage, du transport et de l'alimentation en air primaire zone par zone ainsi que, le cas échéant, du dosage d'oxygène zone par zone est commandée en fonction au moins de la température de la recirculation du refroidissement par eau concernant les différentes plaques de grille (5, 6).

10. Procédé de combustion d'ordures suivant les revendications 6 à 9, **caractérisé en ce que**, par l'intermédiaire de canaux d'alimentation traversant la grille d'avance (30) ou la grille de recul (31), des fluides devant être brûlés sont injectés à travers la grille, directement par en bas, dans le lit de combustion.
